# EUROPÄISCHE PATENTSCHRIFT

(11) **EP 0 150 353 B1**
(45) Veröffentlichungstag und Bekanntmachung des Hinweises auf die Patenterteilung: **16.10.1991**
(21) Anmeldenummer: 84114881.0
(22) Anmeldetag: 06.12.1984
(51) Int. Cl.: B28C 7/04

(54) **Vorrichtung zur Aufbewahrung, Dosierung und Mischung von Mörtel-Materialkomponenten**
Device for storing, batching and mixing of mortar components
Dispositif pour l'emmagasinage, le dosage et le malaxage des constituants des matériaux de mortier

(30) Priorität: 29.12.1983 DE 3347417
(43) Veröffentlichungstag der Anmeldung: 07.08.1985
(73) Patentinhaber: Bock, Normann, D-28857 Syke (DE); Bock, Bernhard, D-2808 Syke-Barrien (DE)
(72) Erfinder: Badum, Georg, D-8550 Forchheim (DE)
(74) Vertreter: Jabbusch, Wolfgang, Dr.Jur. Jabbusch, Wehser & Lauerwald Patentanwälte

(56) Entgegenhaltungen:
- AT-B- 333 638
- DE-A- 2 935 997
- DE-A- 3 126 086
- DE-A- 3 302 871

## Beschreibung

Die Erfindung richtet sich auf eine Vorrichtung nach dem Oberbegriff des Anspruchs 1.

Eine derartige Vorrichtung ist aus der DE-A-31 26 086 bekannt. Die bekannte Vorrichtung gehört zu einer stationären Anlage, die in einem Mörtelwerk aufgestellt und zur Herstellung größerer Chargen von Fertigmörtel betrieben wird, der mit Spezialfahrzeugen zur jeweiligen Baustelle transportierbar ist. Zwar könnte die bekannte Vorrichtung auch auf Baustellen aufgestellt werden, wenn es sich z.B. um längerfristig besetzte Großbaustellen handelt. Die bekannte Vorrichtung müßte dazu jedoch zerlegt an der Baustelle angeliefert und dort zusammengesetzt und aufgestellt werden. Nach dem Einsatz müßte die Vorrichtung dann wieder zerlegt und abtransportiert werden.

Bei der bekannten Vorrichtung werden die Komponenten einzeln nacheinander in den mit einer Waage verbundenen Behälter befördert. Sobald die Waage einen vorher eingestellten Gewichtswert der eingegebenen Komponente feststellt, wird die weitere Zufuhr dieser Komponente durch einen zu schließenden Schieber unterbrochen. Je nachdem, ob der Schieber vor oder hinter einer Förderschnecke angeordnet ist, fördert die weiterlaufende Schnecke nach dem Schließen des Schiebers entweder noch weitere Mengen in den Behälter, bis der Fördertrog entleert ist, oder drückt die weiterlaufende Förderschnecke ständig weiteres aus dem Silo abgezogenes Material gegen den Schieber. Dadurch tritt eine Überdosierung der jeweiligen Komponente auf oder läuft die Schnecke fest, mit der Folge, daß eine mechanische Zerstörung, insbesondere der Schneckenantriebe, auftreten kann. Für die Anmischung großer Chargen mag die durch Leerförderung der Schnecken bei geschlossenem Schieber auftretende Überschreitung der zugeführten Mengen gewichtsmäßig noch in akzeptablen Toleranzen liegen. Kleinere Chargen von Fertigmörtel lassen sich mit der bekannten Vorrichtung jedoch nicht mit ausreichender Dosiergenauigkeit anmischen.

Der Erfindung liegt die Aufgabe zugrunde, unter Beibehaltung und weiterer Verbesserung des Bedienungskomforts und der allgemeinen Vorteile der bekannten Vorrichtung, diese so auszugestalten, daß eine noch genauere Dosierung möglich ist.

Diese Aufgabe wird gelöst durch den kennzeichnenden Teil des Anspruchs 1. Durch die danach vorgesehenen, unmittelbar unterhalb des eine vertikale Teilung aufweisenden Vorratsbehälters angeordneten Förderschnecken und die nachgeordnete Waage ist es möglich, in kürzester Zeit eine betriebsbereite Anlage auf einer Baustelle zu installieren, welche Mörtel einer exakt vorgegebenen Zusammensetzung liefern kann. Durch die erfindungsgemäße Ausgestaltung bilden nämlich Materialvorratsbehälter, Dosiereinrichtung und Mischeinrichtung eine Einheit, können also z.B. von einem Kranfahrzeug oder dergleichen mittels eines einzigen Hakenansatzes ergriffen und auf- und abgeladen werden. Unmittelbar nach dem Absetzen der Vorrichtung an der Baustelle ist diese betriebsbereit, wobei die Förderschnecken eine zuverlässige Zwangsentnahme der einzelnen Materialkomponenten und in der Verbindung mit der Waage eine exakte Dosierung sicherstellen.

Die Mischeinrichtung ist voll in die Dosiereinrichtung integriert, was Platz spart und die Arbeitsgeschwindigkeit der Vorrichtung erhöht.

Eine Rechner- und Steuereinrichtung ermöglicht es z.B. über eine vorprogrammierte Dosierung durch einfachen Knopfdruck, Mörtel mit einer gewünschten Zusammensetzung und Konsistenz herzustellen.

Vorteilhafterweise wir die Erfindung gemäß Anspruch 2 weiter ausgestaltet, wobei hierdurch ein Verschwenken der Förderschnecken und ein hierfür erforderlicher Mechanismus entbehrlich wird.

Die Ausbildung der Waage nach Anspruch 3 gewährleistet eine hohe Betriebssicherheit auch unter harten Einsatzbedingungen, wie diese auf Baustellen anzutreffen sind.

Der gemäß Anspruch 4 vorgesehene Kraftaufnehmer ermöglicht eine einfache Umsetzung der mechanischen Auslenkung der Waage in ein elektrisches Signal, welches zur Steuerung der Vorrichtung weiterverarbeitet werden kann.

Die Maßnahmen nach Anspruch 5 und 6 ermöglichen es, die dem Behälter nachgeordnete Auslaßöffnung ständig offen zu halten, indem in der Mischphase die axial fördernden Mischeinrichtungen von der Austragsöffnung wegfördernd betrieben werden und in einer sich daran anschließenden Austragsphase in ihrer Drehrichtung umgeschaltet werden können.

Die Wasserzuführung gemäß Anspruch 7 ermöglicht eine gleichermaßen einfache wie exakte Wasserdosierung zu den rieselfähigen Mischkomponenten.

Die Ausgestaltung der Auslaßöffnung nach Anspruch 7 verhindert, daß aus dem Mischbereich des Behälters durchfeuchtetes Mischgut nach oben geschleudert wird und sich auf diese Weise der Förderbereich der Förderschnecken zusetzt.

Bei der Ausgestaltung nach Anspruch 9 ist es möglich, über den danach vorgesehenen Haken den Vorratsbehälter samt Entnahme- und Dosiereinrichtung einfach auf ein Transportfahrzeug zu ziehen bzw. diesen vom Fahrzeug abzusetzen.

Die Konstruktion gemäß Anspruch 10 ermöglicht es, den Vorratsbehälter im Liegen, also auch in Transportstellung auf einem Fahrzeug bequem zu befüllen.

Die Lösbarkeit der Entnahme- und Dosiereinrichtung vom Behälter ermöglicht es, auf eine Baustelle mit der Erstanlieferung einen zweiten Behälter zu liefern, wobei die Entnahme- und Dosiereinrichtung nach der Entleerung eines ersten Behälters an den zweiten Behälter problemlos umgesetzt werden kann.

Die erfindungsgemäße Vorrichtung ermöglicht es, mit einer einzigen Waage auszukommen, so daß die mechanisch-elektrischen Umsetzeinrichtungen ebenfalls nur in einfacher Ausführungsform vorgesehen werden müssen.

Die Vorrichtung ermöglicht eine Vormischung bereits während der Dosierung, so daß von vornherein größere Materialinhomogenitäten vermieden werden.

Weitere Merkmale, Vorteile und Einzelheiten der Erfindung ergeben sich aus der folgenden Beschreibung eines bevorzugten Ausführungsbeispiels anhand der Zeichnung. Dabei zeigen
Fig. 1 eine schematische vertikale Schnittdarstellung und
Fig. 2 eine schematische horizontale Schnittdarstellung.

Eine in der Zeichnung dargestellte erfindungsgemäße Vorrichtung umfaßt einen siloartigen Vorratsbehälter 1, welcher durch vertikal verlaufende Trennwände 2 im Ausführungsbeispiel in zwei Teilbehälter 3,4 unterteilt ist. An der Unterseite jedes Teilbehälters 3,4 ist eine Auslaßöffnung 5,6 vorgesehen. Unterhalb der Auslaßöffnung 5,6 ist wiederum jeweils ein Förderkanal 7,8 angeordnet.

In jedem Förderkanal 7,8 ist eine diesen ausfüllende Förderschnecke 9,10 gelagert, wovon jede über eine Welle 11 bzw. 12 und einen Motor 13 bzw. 14 angetrieben wird.

Am Ende jedes Förderkanals 7,8 ist im Boden 15 desselben je eine Auslaßöffnung 16 bzw. 17 vorgesehen. Die Auslaßöffnungen 16,17 sind durch eigenelastische, unter Druck nach unten öffnende Klappen 18 aus Kunststoff abgedeckt. Die Auslaßöffnungen 16,17 münden nach unten in einen Behälter 19.

In dem Behälter 19, der sich über die ganze Breite der Förderkanäle 7, 8 erstreckt, ist eine Mischeinrichtung 20 angeordnet. Die Mischeinrichtung 20 umfaßt eine Mehrzahl von Mischwerkzeugen, welche an einer gemeinsamen Welle 21 befestigt sind, die durch einen Motor 22 angetrieben wird und in einem nur schematisch dargestellten Lager 23 gelagert ist.

Als Mischwerkzeug ist im Bereich der Austragsöffnung 24 und unterhalb der Auslaßöffnung 16 ein Schneckenabschnitt 25 vorgesehen. Daran schließen sich über Haltearme 26 an der Welle 21 befestigte tangential umlaufende Mischschaufeln 27 an, welche - wie in der Zeichnung nicht dargestellt - zur axialen Richtung angestellt sind. Im Endbereich des Behälters 19 sind schließlich noch über Haltearme 28 an der Welle 21 befestigte, den Behälter 19 ausfüllende Mischflügel 29 vorgesehen.

In den Behälter 19 mündet eine Wasserleitung 30, welche ebenfalls nur schematisch dargestellt ist, und in welcher ein elektrisch betätigbares Dosierventil angeordnet ist.

Die Deckenwand 31 des Behälters 19 ist unabhängig vom Boden 15 der Förderkanäle 7, 8, d.h. es besteht keine feste Verbindung zwischen den Förderkanälen 7, 8 und dem Behälter 19. Der Behälter 19 ist vielmehr über Tragarme 32, 33 mit den Waagarmen 34, 35 einer Balkenwaage 36 verbunden, welche in den Lagern 37, 38 schwenkbar gelagert sind. Die Lager 37, 38 sind an der Gehäuseabdeckung 39 befestigt, welche mit dem Behälter 1 bei 40 verbunden ist.

Die Waagarme 34, 35 drücken gegen einen nur schematisch dargestellten Kraftaufnehmer 41, in welchem z.B. über Dehnungsmeßstreifen die durch das Gewicht des Behälters 19 bzw. des darin befindlichen Materials anliegenden Kräfte in elektrische Signale umgesetzt werden.

Die vorstehend beschriebene Vorrichtung wird so betrieben, daß über die nicht dargestellte Rechner- und Speichereinrichtung eine bestimmte Chargenquantität und Zusammensetzung vorgewählt wird. Über eine automatische Programmsteuerung wird dann zunächst die eine Förderschnecke 9 in Bewegung gesetzt und gleichzeitig der Motor 22 der Mischeinrichtung 20. Es wird auf diese Weise eine erste Mörtel-Komponente, z.B. Bindemittel (Zement) über den Förderkanal 7 und die Auslaßöffnung 16 in den Behälter 19 gegeben und die Gewichtsveränderung über die Waage 36 erfaßt. Ist eine vorbestimmte Gewichtsänderung erreicht, wird die Förderschnecke 9 stillgesetzt. Die Mischeinrichtung 20 läuft weiter, wobei sie axial von der Auslaßöffnung 16 bzw. der Austragsöffnung 24 wegfördert. Es wird nun in gleicher Weise die Dosierung einer zweiten Mörtel-Komponente, z.B. Sand, über die Förderschnecke 10 vorgenommen. Die beiden Komponenten werden bereits während der Zugabe der zweiten Komponente gemischt. Bereits vor der Zugabe der ersten Mörtel-Komponente kann über die Wasserleitung 30 Wasser in einer ebenfalls vorprogrammierten Quantität zugegeben und beigemischt werden. Nach Ablauf einer vorprogrammierten Mischzeit wird die Drehrichtung des Motors 22 umgekehrt und durch die Austragsöffnung 24 verwendungsfertiger Mörtel ausgetragen. Die Gesamtanordnung ist dabei so getroffen, daß der Reinigungsaufwand, welcher bei herkömmlichen Mörtelmischmaschinen üblich ist, minimal ist, da das gesamte System weitgehend selbstreinigend ausgebildet werden kann.

## Patentansprüche

1. Vorrichtung zur Aufbewahrung, Dosierung und Mischung von Mörtelkomponenten, umfassend einen siloartigen Vorratsbehälter (1) mit vertikal voneinander getrennten Vorratsteilbehältern (3,4), an deren Unterseite je eine Auslaßöffnung (6) angeordnet ist, wobei unterhalb der Auslaßöffnungen (5,6) eine Entnahme- und Dosiereinrichtung angeordnet ist, die durch wenigstens eine Förderschnecke (9,10) gebildet ist, welche Material aus einem Bereich unterhalb einer Auslaßöffnung (5,6) in einen mit einer Waage (36) verbundenen Behälter (19) fördert, dadurch gekennzeichnet,
daß die Entnahme- und Dosiereinrichtung mit einer einen die Förderschnecke (9,10) enthaltenden Förderkanal (7,8) abdeckenden Gehäuseabdeckung (39) unter dem Vorratsbehälter (1) befestigt ist, daß an der Gehäuseabdeckung (39) Waagarme (34, 35) der Waage (36) gelagert sind, daß der Behälter (19) unter der Entnahme- und Dosiereinrichtung über mit den Waagarmen (34,35) verbundene Tragarme (32,33) derart abgehängt ist, daß eine Auslaßöffnung (16,17) am Ende eines Förderkanals (7,8) in den Behälter (19) mündet,
daß der Behälter (19) eine Mischeinrichtung (20) aufweist und daß der Antrieb (Motor 13,14) der Förderschnecke (9,10) über eine Rechner- und Speichereinrichtung von der Waage (36) derart gesteuert ist, daS die Drehung der Förderschnecke (9, 10) aufhört, sobald das gewünschte Gewicht der im Behälter (19) befindlichen Mischung von Mörtelkomponenten erreicht ist.

2. Vorrichtung nach Patentanspruch 1, dadurch gekennzeichnet, daß jeder Auslaßöffnung (5,6) eine Förderschnecke (9,10) zugeordnet ist.

3. Vorrichtung nach Patentanspruch 1 oder 2, dadurch gekennzeichnet, daS die Waage (36) als Balkenwaage ausgebildet ist.

4. Vorrichtung nach Patentanspruch 3, dadurch gekennzeichnet, daß die Kraftaufnehmer der Balkenwaage als Dehnungsmeßstreifen ausgebildet sind.

5. Vorrichtung nach Patentanspruch 1, dadurch gekennzeichnet, daß die Mischeinrichtung Axial-Fördereinrichtungen (Schneckenabschnitt 25, Mischflügel 27,29) umfaßt.

6. Vorrichtung nach Patentanspruch 5, dadurch gekennzeichnet, daß die Mischeinrichtung (20) richtungsumkehrbar angetrieben ist.

7. Vorrichtung nach einem der Patentansprüche 1 bis 6, dadurch gekennzeichnet, daß in den Behälter (19) eine Wasserzuführleitung (30) mit Dosierventil mündet.

8. Vorrichtung nach einem der Patentansprüche 1 bis 7, dadurch gekennzeichnet, daß am Ende des Förderweges der Förderschnecken(9,10) eine in den Behälter (19) mündende Auslaßöffnung (16, 17) vorgesehen ist, welche durch unter Druck nach unten öffnenden, eigenelastische Klappen (18) abgeschlossen ist.

9. Vorrichtung nach einem der Patentansprüche 1 bis 8, dadurch gekennzeichnet, daß der Vorratsbehälter (1) mit einem Transport-Haken versehen ist.

10. Vorrichtung nach einem der Patentansprüche 1 bis 9, dadurch gekennzeichnet, daß an den Seitenwänden des Behälters (1) verschließbare Ladeöffnungen angeordnet sind.

11. Vorrichtung nach einem der Patentansprüche 1 bis 10, dadurch gekennzeichnet, daß die Entnahme- und Dosiereinrichtung mit dem Behälter lösbar verbunden ist.

## Claims

1. A device for storing, dosing and mixing mortar constituents, including a silo-type storage container (1) with partial storage containers (3,4) which are separate vertically from one another and have an outlet aperture (6) arranged on the respective lower side thereof, a removal and dosing device being arranged beneath the outlet apertures (5,6) and being formed by at least one conveying screw (9,10) which conveys material out of a region beneath an outlet aperture (5,6) and into a container (19) connected to a balance (36), characterised in that the removal and dosing device is fastened under the storage container (1) with a housing covering (39) which covers a conveying channel (7,8) containing the conveying screw (9,10), in that balance arms (34, 35) of the balance (36) are mounted on the housing covering (39), in that the container (19) is suspended under the removal and dosing device by way of supporting arms (32,33) connected to the balance arms (34,35), in such a manner that an outlet aperture (16,17) at the end of a conveying channel (7,8) discharges into the container (19), in that the container (19) has a mixing device (20) and in that the drive (motor 13,14) of the conveying screw (9,10) is controlled by the balance (36) by way of a computer and storage device, in such a manner that the rotation of the conveying screw (9, 10) stops as soon as the mixture of mortar constituents in the container (19) reaches the desired weight.

2. A device according to Claim 1, characterised in that a conveying screw (9,10) is assigned to each outlet aperture (5,6).

3. A device according to Claim 1 or 2, characterised in that the balance (36) is formed as a beam balance.

4. A device according to Claim 3, characterised in that the force take-up moans of the beam balance are formed as wire strain gauges.

5. A device according to Claim 1, characterised in that the mixing device comprises axially conveying devices (screw portion 25, mixing wings 27,29).

6. A device according to Claim 5, characterised in that the mixing device (20) is drivingly reversible in direction.

7. A device according to any one of Claims 1 to 6, characterised in that a water feeding pipeline (30) with a dosing valve discharges into the container (19).

8. A device according to any one of Claims 1 to 7, characterised in that an outlet aperture (16, 17) is provided at the end of the conveying path of the conveying screws (9,10), which outlet aperture (16, 17) discharges into the container (19) and is closed by inherently elastic flaps (18) which open downwards under pressure.

9. A device according to any one of Claims 1 to 8, characterised in that the storage container (1) is provided with a transport hook.

10. A device according to any one of Claims 1 to 9, characterised in that sealable charging apertures are arranged on the side walls of the container (1).

11. A device according to any one of Claims 1 to 10, characterised in that the removal and dosing device is connected detachably to the container.

## Revendications

1. Dispositif de stockage, de dosage et de malaxage des constituants d'un mortier, comportant un réservoir (1) du type silo avec des parties de réservoir (3, 4) séparées verticalement l'une de l'autre, sur la face inférieure desquelles se trouve un orifice de sortie (6), un dispositif de prélèvement et de dosage, formé par au moins une vis sans fin de transport (9, 10), étant placé sous les orifices de sortie (5, 6), lequel dispositif achemine le matériau d'une zone située au-dessous d'un orifice de sortie (5, 6) vers une cuve (19) reliée à une balance (36), caractérisé en ce que le dispositif de prélèvement et de dosage est fixé sous le réservoir (1), par un couvercle de boîtier (39) recouvrant le canal de transport (7, 8) contenant la vis de transport (9, 10), en ce que des bras de pesée (34, 35) de la balance (36) sont montés sur le couvercle de boîtier (39), en ce que la cuve (19) est suspendue sous le dispositif de prélèvement et de dosage, par des bras de support (32, 33) reliés aux bras de pesée (34, 35), en ce qu'un orifice de sortie (16, 17) à l'extrémité d'un canal de transport (7, 8), débouche dans la cuve (19), en ce que la cuve (19) comporte un dispositif de malaxage (20) et en ce que le mécanisme d'entraînement (moteur 13, 14) de la vis de transport (9, 10) est commandé par la balance (36), par l'intermédiaire d'un système de calcul et à mémoire, en ce que la rotation de la vis de transport (9, 10) cesse dès que le poids souhaité du mélange de composants de mortier se trouvant dans la cuve (19), est atteint.

2. Dispositif selon la revendication 1, caractérisé en ce qu'une vis de transport (9, 10) est associée à chaque orifice de sortie (5, 6).

3. Dispositif selon la revendication 1 ou 2, caractérisé en ce que la balance (36) est un peson.

4. Dispositif selon la revendication 3, caractérisé en ce que le transducteur de force du peson est une bande d'allongement.

5. Dispositif selon la revendication 1, caractérisé en ce que le dispositif de malaxage comporte des dispositifs de transport axial (partie de vis sans fin 25, pales de malaxage 27, 29).

6. Dispositif selon la revendication 5, caractérisé en ce que le dispositif de malaxage (20) est entraîné dans un sens réversible.

7. Dispositif selon l'une des revendications 1 à 6, caractérisé en ce que dans la cuve (19) débouche un conduit d'arrivée d'eau (30) avec vanne de dosage.

8. Dispositif selon l'une des revendications 1 à 7, caractérisé en ce qu'il est prévu à l'extrémité du parcours de transport des vis de transport (9, 10), un orifice de sortie (16, 17) débouchant dans la cuve (19), lequel orifice est fermé par des clapets (18) élastiques, s'ouvrant vers le bas sous la pression.

9. Dispositif selon l'une des revendications 1 à 8, caractérisé en ce que le réservoir (1) est pourvu d'un crochet de transport.

10. Dispositif selon l'une des revendications 1 à 9, caractérisé en ce que des ouvertures de chargement pouvant être fermées sont prévues sur les parois latérales du réservoir (1).

11. Dispositif selon l'une des revendications 1 à 10, caractérisé en ce que le dispositif de prélèvement et de dosage est relié de manière amovible au réservoir.
